# EUROPÄISCHE PATENTSCHRIFT

(11) **EP 3 636 477 B1**
(45) Veröffentlichungstag und Bekanntmachung des Hinweises auf die Patenterteilung: **01.05.2024**
(21) Anmeldenummer: 19201860.4
(22) Anmeldetag: 08.10.2019
(51) Int. Cl.: B60K 15/01, F02M 37/00, F02M 37/02, A62C 27/00, F02M 37/08

(54) **PUMPENEINRICHTUNG MIT PUMPE, VERBRENNUNGSMOTOR ZUM ANTRIEB DER PUMPE UND KRAFTSTOFFTANK**
PUMP DEVICE COMPRISING A PUMP, A COMBUSTION ENGINE FOR DRIVING SAID PUMP AND A FUEL TANK
DISPOSITIF COMPRENANT UNE POMPE, UN MOTEUR À COMBUSTION INTERNE DESTINÉ À ACTIONNER LA POMPE ET UN RÉSERVOIR DE CARBURANT

(30) Priorität: 11.10.2018 DE 102018217440
(43) Veröffentlichungstag der Anmeldung: 15.04.2020
(73) Patentinhaber: Albert Ziegler GmbH, 89537 Giengen an der Brenz (DE)
(72) Erfinder: Sing, Florian, 86735 Forheim (DE)
(74) Vertreter: Patentanwälte Magenbauer & Kollegen Partnerschaft mbB

(56) Entgegenhaltungen:
- EP-A1- 0 228 176
- EP-A1- 0 753 423
- WO-A1-2006/136328
- WO-A1-2014/036447
- DE-B- 1 186 334
- FR-A1- 2 537 932
- GB-A- 2 168 015
- US-A- 4 930 537

## Beschreibung

Die Erfindung betrifft eine Pumpeneinrichtung, mit einer Feuerlöschpumpe, einem Verbrennungsmotor zum Antrieb der Feuerlöschpumpe und einem Kraftstofftank, der mit dem Verbrennungsmotor über eine Kraftstoffleitung verbunden ist, in deren Verlauf eine Kraftstoffpumpe zur Förderung von Kraftstoff aus dem Kraftstofftank zum Verbrennungsmotor eingeschaltet ist.

Pumpeneinrichtungen dieser Art sind bereits seit langem bekannt. Tragbare Ausführungen solcher Pumpeneinrichtungen werden auch als Tragkraftspritzen bezeichnet, die zum jeweiligen Ort getragen werden können und nicht in einem Fahrzeug, insbesondere Feuerwehrfahrzeug, fest eingebaut sind. In der Regel wird als Pumpe derartiger Tragkraftspritzen eine Feuerlöschkreiselpumpe verwendet, die durch einen an Bord der Tragkraftspritze befindlichen Verbrennungsmotor antreibbar ist. Derartige Tragkraftspritzen haben den Vorteil, dass sie entfernt vom Einsatzfahrzeug zur Wasserentnahme aus offenen Gewässern verwendet werden können.

Kraftstofftanks von Tragkraftspritzen sind auf autarken Betrieb für eine Stunde im Nennpunkt ausgelegt. Um einen weiteren Betrieb zu ermöglichen muss nachgetankt werden. Dies geschieht im Feuerwehrbereich mit standardmäßigen Kraftstoffkanistern. Aus sicherheitstechnischen Gründen muss dazu die Wasserversorgung unterbrochen und der Motor abgestellt werden. Entweichende Kraftstoffdämpfe sowie eine Überfüllung von Kraftstoff können auch im abgestellten Zustand z. B. bei heißen Motorkomponenten zu Gefahren bzw. Umweltbelastungen führen.

Aufgabe ist es daher, eine Pumpeneinrichtung der eingangs erwähnten Art zu schaffen, die im Vergleich zu herkömmlichen Pumpeneinrichtungen länger ohne Unterbrechungen und damit sicherer betreibbar ist. Insbesondere sollen die vorgenannten Nachteile aus dem Stand der Technik vermieden werden.

Diese Aufgabe wird durch eine Pumpeneinreichung mit den Merkmalen des unabhängigen Anspruchs 1 gelöst. Weiterbildungen der Erfindung sind in den Unteransprüchen dargestellt.

Die erfindungsgemäße Pumpeneinrichtung zeichnet sich dadurch aus, dass von einem Leitungsast der Kraftstoffleitung zwischen der Kraftstoffpumpe und dem Verbrennungsmotor eine zum Kraftstofftank führende Rücklaufleitung abzweigt, in deren Verlauf eine Strahlpumpe eingeschaltet ist, deren Sauganschluss zum Ansaugen von Kraftstoff aus einem bezüglich des Kraftstofftanks separaten Kraftstoffersatztank mit dem Kraftstoffersatztank koppelbar oder gekoppelt ist. Derartige Strahlpumpen zum Umfüllen von Kraftstoff zwischen in Fahrzeugen fest verbauten Kraftstofftanks sind z.B. aus WO 2014/036447 A1 oder EP 0228176 A1 bekannt.

Der über die Rücklaufleitung zurückgeführte Kraftstoff wirkt also als Treibmedium für die Strahlpumpe und sorgt für ein Ansaugen von Kraftstoff aus dem Kraftstoffersatztank. Es ist möglich, während des Betriebs der Pumpeneinrichtung nachzutanken. Es ist also nicht mehr notwendig, den Verbrennungsmotor abzustellen und damit die Wasserversorgung zu unterbrechen. Insbesondere bei der Brandbekämpfung ist dies ein entscheidender Vorteil.

In besonders bevorzugter Weise weist die Strahlpumpe eine Venturi-Düse auf. Die Venturi-Düse ist ein relativ einfach aufgebautes Bauteil, das daher relativ kostengünstig ist. Ferner ist die Venturi-Düse zuverlässig und relativ wartungsarm.

Zweckmäßigerweise weist die Strahlpumpe ein Strahlenpumpengehäuse auf, mit einem Treibmitteleinlass und einem Treibmittelauslass, wobei als Treibmittel Kraftstoff verwendet wird.

Die ist tragbar ausgebildet, und es handelt sich bei der tragebaren Pumpeneinreichung um eine Tragkraftspritze.

Bei einer Weiterbildung der Erfindung ist vor der Rücklaufleitung ein Druckregelventil zur Regelung des Kraftstoffdrucks für den Motor eingeschaltet. Durch das Druckregelventil lässt sich der Kraftstoffdruck für das Rail des Motors regeln. Der überschüssige Kraftstoff, der für den Motor nicht benötigt wird, wird als Treibmedium für die Strahlpumpe verwendet.

In besonders bevorzugter Weise ist am Sauganschluss ein Absperrventil zur Absperrung des Sauganschlusses bei abgekoppelten Kraftstoffersatztank angeordnet. Dadurch wird verhindert, dass bei abgekoppelten Kraftstoffersatztank Kraftstoff über den Sauganschluss austreten kann.

In besonders bevorzugter Weise weist der Sauganschluss eine Kopplungs-Schnittstelle auf, an der der Kraftstoffersatztank insbesondere unter Zwischenschaltung einer Saugleitung lösbar ankoppelbar ist.

Besonders bevorzugt ist das Absperrventil selbstschließend ausgebildet und nimmt eine Absperrstellung ein, sobald der Kraftstoffersatztank abgekoppelt ist. Ein pro aktives Schalten des Absperrventils in die Absperrstellung ist bei dieser Ausgestaltung nicht notwendig, da das Absperrventil, insbesondere dessen Ventilglied bei Abkopplung des Kraftstoffersatztanks automatisch in die Absperrstellung überführt wird.

Bei einer Weiterbildung der Erfindung ist in die Kraftstoffleitung ein Kraftstofffilter eingeschaltet. Zweckmäßigerweise befindet sich der Kraftstofffilter im Leitungsast zwischen Kraftstoffpumpe und Verbrennungsmotor.

Besonders bevorzugt sind dem Kraftstofftank eine Füllstandsanzeige und/oder eine Füllstandsmesseinrichtung zugeordnet. Dadurch lässt sich der Füllstand des Kraftstofftanks kontrollieren und rechtzeitig der Nachfüllvorgang einleiten.

Es wäre beispielsweise auch möglich, dass der Kraftstoffersatztank an den Sauganschluss der Strahlpumpe angekoppelt bleibt und dann automatisch einen Nachfüllvorgang eingeleitet wird, sobald ein bestimmter Füllstand unterschritten wird. Das Absperrventil kann dann derart ausgestaltet sein, dass ein Überfüllen des Kraftstofftanks mit Kraftstoff verhindert wird, indem es bei einem bestimmten Maximal-Füllstand absperrt. Ferner wäre auch ein kontinuierliches Nachfüllen denkbar, in derart, dass stets Kraftstoff, wenngleich mit deutlich geringerem Durchfluss, über die Nachüllleitung rückgeführt wird und daher die Strahlpumpe stets in Betrieb ist und Kraftstoff aus dem Kraftstoffersatzkanister ansaugt, wodurch der Füllstand an Kraftstoff solange konstant bleibt bis der Kraftstoffersatztank leer ist.

Bei einer Weiterbildung der Erfindung umfasst die Pumpeneinrichtung einen Kraftstoffersatztank, insbesondere in Form eines Kraftstoffkanisters.

Ein bevorzugtes Ausführungsbeispiel ist in der Zeichnung dargestellt und wird im Folgenden näher erläutert. Die einzige Figur der Zeichnung zeigt:
eine schematische Darstellung eines bevorzugten Ausführungsbeispiels der erfindungsgemäßen Pumpeneinrichtung. Die Figur zeigt ein bevorzugtes Ausführungsbeispiel der erfindungsgemäßen Pumpeneinrichtung 11. Hauptkomponente der Pumpeneinrichtung 11 ist eine Feuerlöschpumpe 12, die im Folgenden beispielhaft in Form einer Feuerlöschkreiselpumpe beschrieben ist. Die Pumpeneinrichtung 11 ist eine portable Pumpeneinrichtung 11 in Form einer sogenannten Tragkraftspritze. Prinzipiell und nicht erfindungsgemäß wäre es jedoch auch möglich, die Pumpeneinrichtung als Einbaupumpe zu verwenden, wo sie dann an Bord eines Einsatzfahrzeugs, insbesondere Feuerwehrfahrzeug, eingebaut ist.

Die Feuerlöschkreiselpumpe, die im Folgenden der Einfachheit halber lediglich als Pumpe 12 bezeichnet wird, besitzt ein Pumpengehäuse (nicht dargestellt), das einen Pumpenraum umschließt. Im Pumpenraum ist ein Pumpenläufer (nicht dargestellt) beweglich aufgenommen. Als Pumpenläufer wird zweckmäßigerweise ein Radiallaufrad verwendet, das von einem Abtriebsteil, insbesondere Abtriebswelle, eines an Bord der Tragkraftspritze befindlichen Verbrennungsmotors 13 angetrieben wird.

Der Pumpenläufer saugt im Betrieb Wasser oder ggf. ein Wasser-/ Schaumgemisch über eine Saugseite in den Pumpenraum und gibt das angesaugte Wasser über eine Druckseite, im Falle eines Radiallaufrads also in radialer Richtung, mit erhöhtem Druck ab. An der Druckseite sind in der Regel mehrere Feuerwehrschläuche anschließbar, an deren freien Enden Strahlrohre befestigt sind, über die Löschwasser gezielt zur Brandbekämpfung an den Brandherd gebracht werden kann.

Bei dem Verbrennungsmotor 13 kann es sich um einen Ottomotor oder einen Dieselmotor handeln.

Der Verbrennungsmotor ist über eine Kraftstoffleitung 14 mit einem Kraftstofftank 15 verbunden. Der Kraftstofftank 15 befindet sich an Bord der Tragkraftspritze bzw. der tragbaren Pumpeneinrichtung 11.

In den Verlauf der Kraftstoffleitung 14 ist eine Kraftstoffpumpe 16 zur Förderung von Kraftstoff, also Diesel oder Benzin aus dem Kraftstofftank 15 zum Verbrennungsmotor 13 eingeschaltet. Die Kraftstoffpumpe 16 ist außerhalb des Kraftstofftanks 15 angeordnet und ein an einer Saugseite der Kraftstoffpumpe 16 angeordneter Leitungsast der Kraftstoffleitung 14 ragt in den Kraftstofftank 15.

Zum Betreiben des Verbrennungsmotors 13 wird Kraftstoff mittels der Kraftstoffpumpe 16 dem Verbrennungsmotor 13 über die Kraftstoffleitung 14 zugeführt. Dies hat zur Folge, dass sich der Füllstand des Kraftstoffs im Kraftstofftank 15 verringert. Bei herkömmlichen Tragkraftspritzen besteht der Bedarf, einen niedrigen Füllstand des Kraftstoffs in dem Kraftstofftank 15 derart rechtzeitig zu erkennen, dass sich der Kraftstofftank 15 nicht vollständig leert, was zur Folge hätte, dass Luft angesaugt wird und möglicherweise die Kraftstoffpumpe beschädigt wird. Ferner würde der Betrieb des Verbrennungsmotors und somit die Wasserversorgung unterbrochen werden.

Bei herkömmlichen Tragkraftspritzen war daher ein rechtzeitiges Nachtanken erforderlich. Hierzu musste der Verbrennungsmotor abgeschaltet werden, was zur Folge hatte, dass die Wasserversorgung unterbrochen wird.

Bei der erfindungsgemäßen Pumpeneinrichtung 11 ist hingegen von einem Leitungsast 17 der Kraftstoffleitung 14 zwischen der Kraftstoffpumpe 16 und dem Verbrennungsmotor 13 eine zum Kraftstofftank 15 führende Rücklaufleitung 18 abgezweigt, in deren Verlauf eine Strahlpumpe 19 eingeschaltet ist, deren Sauganschluss 20 zum Ansaugen von Kraftstoff aus einem bezüglich des Kraftstofftanks 15 separaten Kraftstoffersatztank 21 mit dem Kraftstoffersatztank 21 koppelbar oder gekoppelt ist.

Die in der Figur beispielhaft schematisch dargestellte Strahlpumpe weist als Hauptbestandteil eine Venturi-Düse auf. Eine derartige Strahlpumpe 19 mit Venturi-Düse ist relativ kostengünstig, da sie aus wenigen Bauteilen aufgebaut ist. Die Strahlpumpe 19 umfasst ferner ein Strahlpumpengehäuse (nicht dargestellt), das einen Treibmitteleinlass 22 und einen Treibmittelauslass 23 aufweist. Als Treibmittel dient in der Rücklaufleitung 18 in Richtung Kraftstofftank 15 zurückströmender Kraftstoff.

Wie beispielhaft in der Figur dargestellt, ist der Kraftstoffersatztank, bei dem es sich zweckmäßigerweise um einen Kraftstoffkanister handelt mit dem Sauganschluss 20 der Strahlpumpe gekoppelt. Zweckmäßigerweise wird hierfür eine Saugleitung 24, beispielsweise Saugschlauch, verwendet.

Dem Sauganschluss 20 ist ferner ein Absperrventil 25 zugeordnet, mit dem der Sauganschluss 20 bei abgekoppeltem Kraftstoffersatztank 21 absperrbar ist. Im gezeigten Beispielsfall weist der Sauganschluss 20 der Strahlpumpe 19 eine Kopplungs-schnittstelle 26 auf, an der die Saugleitung 24, die zum Kraftstoffersatztank 21 führt, lösbar befestigt ist.

Das Absperrventil 25 ist im gezeigten Beispielsfall selbstschließend ausgebildet und nimmt eine Absperrstellung ein, sobald der Kraftstoffersatztank 21 abgekoppelt ist.

Wie insbesondere schematisch in der Figur gezeigt, ist in die Rücklaufleitung 18 ein Druckregelventil 28 zur Regelung des Kraftstoffdrucks in der Rücklaufleitung 18 eingeschaltet. Im gezeigten Beispielsfall ist ein Druckregelventil 28 gewählt, dessen Ventilglied federbelastet ist und das ab einen bestimmten voreinstellbaren oder voreingestellten Druck öffnet. Der Druck an der Primärseite des Ventils wird ermittelt und dem Ventilglied aufgeschaltet, in der Art, dass das Ventil bei zu hohem Primärdruck ggf. teilweise schließt und bei zu niedrigem Primärdruck weiter öffnet. Durch Änderung der Federvorspannung der Feder, lässt sich der Druck variieren, so dass der Kraftstoffdruck in der Rücklaufleitung geregelt werden kann. Überschüssiger, nicht benötigter Kraftstoff wird zum Betrieb der Strahlpumpe benötigt.

Wie ferner schematisch in der Figur gezeigt, ist im Leitungsast 17 zwischen der Kraftstoffpumpe 16 und im Verbrennungsmotor 13 ein Kraftstofffilter 29 eingeschaltet.

Um den Füllstand des Kraftstofftanks 15 zu überwachen ist im Kraftstofftank 15 eine Füllstandsanzeige 30 oder eine Füllstandsmesseinrichtung zugeordnet.

Im Betrieb der Tragkraftspritze saugt die Kraftstoffpumpe 16 Kraftstoff aus dem Kraftstofftank 15 an und drückt diesen druckseitig über den Kraftstofffilter 29 durch die Kraftstoffleitung 14 zum Verbrennungsmotor 13, wo dann Kraftstoff zum Betrieb des Verbrennungsmotors verbraucht wird. Über den Verbrennungsmotor und dessen Abtriebswelle ist die an Bord der Tragkraftspritze befindliche Feuerlöschkreiselpumpe angetrieben, die ihrerseits saugseitig Löschwasser ansaugt und druckseitig abgibt. Über die Füllstandsanzeige 30 lässt sich der Füllstand an Kraftstoff im Kraftstofftank 15 kontrollieren. Fällt der Füllstand des Kraftstoffs unter einem Minimalwert, so besteht der Bedarf den Kraftstofftank 15 wieder aufzufüllen, d. h. nachzutanken. Gegebenenfalls lässt sich das über ein akustisches und/oder optisches Signal feststellen. In diesem Fall wird der Kraftstoffkanister an der Kopplungs-Schnittstelle 26 über die Saugleitung 24 angekoppelt, wobei das Absperrventil 25 in die Offenstellung geschaltet wird. Über in der Rücklaufleitung 18 zurücklaufenden Kraftstoff wird die Strahlpumpe 19 betrieben, die ihrerseits Kraftstoff aus dem Kraftstoffkanister ansaugt und dem Kraftstofftank 15 zuführt. Das Absperrventil 25 kann derart ausgestaltet sein, dass ein Überfüllen des Kraftstofftanks 15 verhindert wird, indem es ab einem bestimmten Füllstand schließt.

Eine andere Variante ist, dass der Kraftstoffersatztank 21 insbesondere der Kraftstoffkanister in Betrieb über die Saugleitung 24 an den Sauganschluss 20 der Strahlpumpe angekoppelt ist, so dass automatisch und stets Kraftstoff vom Kraftstoffkanister in den Kraftstofftank befördert wird, wodurch die Füllhöhe des Kraftstoffs im Kraftstofftank 15 über eine gewisse Zeit, bis der Kraftstoffkanister geleert ist, im Wesentlichen konstant bleibt.

Bei beiden Betriebsweisen ist es nicht notwendig, den Verbrennungsmotor abzuschalten und damit die Wasserversorgung zu unterbrechen, sondern es kann in Betrieb nachgetankt werden.

## Patentansprüche

1. Pumpeneinrichtung, mit einer Feuerlöschpumpe (12), einem Verbrennungsmotor (13) zum Antrieb der Feuerlöschpumpe (12) und einem Kraftstofftank (15), der mit dem Verbrennungsmotor (13) über eine Kraftstoffleitung (14) verbunden ist, in deren Verlauf eine Kraftstoffpumpe (16) zur Förderung von Kraftstoff aus dem Kraftstofftank (15) zum Verbrennungsmotor (13) eingeschaltet ist, wobei von einem Leitungsast (17) der Kraftstoffleitung (14) zwischen der Kraftstoffpumpe (16) und dem Verbrennungsmotor (13) eine zum Kraftstofftank (15) führende Rücklaufleitung (18) abzweigt, in deren Verlauf eine Strahlpumpe (19) eingeschaltet ist, deren Sauganschluss (20) zum Ansaugen von Kraftstoff aus einem bezüglich des Kraftstofftanks (15) separaten Kraftstoffersatztank (21) mit dem Kraftstoffersatztank (21) koppelbar oder gekoppelt ist,
wobei die Kraftstoffpumpe (16) außerhalb des Kraftstofftanks (15) angeordnet ist und ein an einer Saugseite der Kraftstoffpumpe (16) angeordneter weiterer Leitungsast der Kraftstoffleitung (14) in den Kraftstofftank (15) ragt, und wobei die Pumpeneinrichtung (11) tragbar ausgebildet ist, und es sich bei der tragbaren Pumpeneinrichtung (11) um eine Tragkraftspritze handelt.

2. Pumpeneinrichtung nach Anspruch 1, **dadurch gekennzeichnet, dass** die Strahlpumpe (19) eine Venturi-Düse aufweist.

3. Pumpeneinrichtung nach einem der vorhergehenden Ansprüche, **dadurch gekennzeichnet, dass** in die Rücklaufleitung (18) ein Druckregelventil (28) zur Regelung des Kraftstoffdrucks für den Verbrennungsmotor (13) eingeschaltet ist.

4. Pumpeneinrichtung nach einem der vorhergehenden Ansprüche, **dadurch gekennzeichnet, dass** am Sauganschluss (20) ein Absperrventil (25) zur Absperrung des Sauganschlusses (20) bei abgekoppelten Kraftstoffersatztank (21) angeordnet ist.

5. Pumpeneinrichtung nach einem der vorhergehenden Ansprüche, **dadurch gekennzeichnet, dass** der Sauganschluss (20) eine Kopplungs-Schnittstelle (27) aufweist, an der der Kraftstoffersatztank (21) insbesondere unter Zwischenschaltung einer Saugleitung (24) lösbar ankoppelbar ist.

6. Pumpeneinrichtung nach einem der Ansprüche 4 oder 5, **dadurch gekennzeichnet, dass** das Absperrventil (25) selbstschließend ausgebildet ist und eine Absperrstellung einnimmt sobald der Kraftstoffersatztank (21) abgekoppelt ist.

7. Pumpeneinrichtung nach einem der vorhergehenden Ansprüche, **dadurch gekennzeichnet, dass** in die Kraftstoffleitung ein Kraftstofffilter (29) eingeschaltet ist, insbesondere im Leitungsast (17) zwischen Kraftstoffpumpe (16) und Verbrennungsmotor (13).

8. Pumpeneinrichtung nach einem der vorhergehenden Ansprüche, **dadurch gekennzeichnet, dass** dem Kraftstofftank (15) eine Füllstandsanzeige (30) und/oder eine Füllstandsmesseinrichtung zugeordnet ist.

9. Pumpeneinrichtung nach einem der vorhergehenden Ansprüche, **dadurch gekennzeichnet, dass** sie einen Kraftstoffersatztank (21), insbesondere Kraftstoffkanister, aufweist.

## Claims

1. Pump device having a fire pump (12), an internal combustion engine (13) for driving the fire pump (12) and a fuel tank (15) which is connected to the internal combustion engine (13) via a fuel line (14), along the course of which a fuel pump (16) is engaged to convey fuel from the fuel tank (15) to the internal combustion engine (13), wherein a return line (18) leading to the fuel tank (15) branches off from a branch (17) of the fuel line (14) between the fuel pump (16) and the internal combustion engine (13), along the course of which return line a jet pump (19) is engaged, the suction connection (20) of which is connectable or connected to the auxiliary fuel tank (21) for drawing fuel from an auxiliary fuel tank (21) that is separate in respect of the fuel tank (15),
wherein the fuel pump (16) is arranged outside the fuel tank (15) and another branch of the fuel line (14) arranged on a suction side of the fuel pump (16) projects into the fuel tank (15) and wherein the pump device (11) is designed to be portable and the portable pump device (11) is a portable fire pump.

2. Pump device according to Claim 1, **characterized in that** the jet pump (19) has a Venturi nozzle.

3. Pump device according to any one of the preceding claims, **characterized in that** a pressure control valve (28) for regulating fuel pressure for the internal combustion engine (13) is engaged in the return line (18).

4. Pump device according to any one of the preceding claims, **characterized in that** a shut-off valve (25) for shutting off the suction connection (20) when the auxiliary fuel tank (21) is disconnected is arranged at the suction connection (20).

5. Pump device according to any one of the preceding claims, **characterized in that** the suction connection (20) has a coupling interface (27) to which the auxiliary fuel tank (21) can be detachably connected, particularly with the interposition of a suction line (24).

6. Pump device according to either one of Claims 4 or 5, **characterized in that** the shut-off valve (25) has a self-closing design and adopts a closed position as soon as the auxiliary fuel tank (21) is disconnected.

7. Pump device according to any one of the preceding claims, **characterized in that** a fuel filter (29) is engaged in the fuel line, particularly in the branch (17) between the fuel pump (16) and the internal combustion engine (13).

8. Pump device according to any one of the preceding claims, **characterized in that** a fill level indicator (30) and/or a fill level measuring device is/are associated with the fuel tank (15).

9. Pump device according to any one of the preceding claims, **characterized in that** it has an auxiliary fuel tank (21), in particular a fuel canister.

## Revendications

1. Dispositif de pompage avec une pompe à incendie (12), un moteur à combustion interne (13) pour l'entraînement de la pompe à incendie (12) et un réservoir de carburant (15) qui est relié au moteur à combustion interne (13) par le biais d'une conduite de carburant (14), dans l'étendue de laquelle une pompe à carburant (16) est intercalée pour le refoulement de carburant du réservoir de carburant (15) au moteur à combustion interne (13), dans lequel une conduite de retour (18) menant au réservoir de carburant (15) bifurque d'une branche de conduite (17) de la conduite de carburant (14) entre la pompe à carburant (16) et le moteur à combustion interne (13), dans l'étendue de laquelle une pompe à jet (19) est intercalée, dont le raccord d'aspiration (20) est ou peut être couplé pour l'aspiration de carburant d'un réservoir de remplacement de carburant (21) séparé par rapport au réservoir de carburant (15) avec le réservoir de remplacement de carburant (21), dans lequel la pompe à carburant (16) est agencée en dehors du réservoir de carburant (15) et une autre branche de conduite agencée au niveau d'un côté d'aspiration de la pompe à carburant (16) pénètre dans le réservoir de carburant (15), et dans lequel le dispositif de pompage (11) est réalisé de manière portative, et il s'agit pour le dispositif de pompage (11) portatif d'une motopompe portative.

2. Dispositif de pompage selon la revendication 1, **caractérisé en ce que** la pompe à jet (19) présente un tube de Venturi.

3. Dispositif de pompage selon l'une quelconque des revendications précédentes, **caractérisé en ce que** dans la conduite de retour (18), un régulateur de pression (28) est intercalé pour la régulation de la pression de carburant pour le moteur à combustion interne (13).

4. Dispositif de pompage selon l'une quelconque des revendications précédentes, **caractérisé en ce qu'**au niveau du raccord d'aspiration (20), une soupape de blocage (25) est agencée pour le blocage du raccord d'aspiration (20) en cas de réservoir de remplacement de carburant (21) découplé.

5. Dispositif de pompage selon l'une quelconque des revendications précédentes, **caractérisé en ce que** le raccord d'aspiration (20) présente une interface de couplage (27), à laquelle le réservoir de remplacement de carburant (21) peut être couplé de manière amovible en particulier en insérant une conduite d'aspiration (24).

6. Dispositif de pompage selon l'une quelconque des revendications 4 ou 5, **caractérisé en ce que** la soupape de blocage (25) est réalisée à fermeture automatique et occupe une position de blocage dès que le réservoir de remplacement de carburant (21) est découplé.

7. Dispositif de pompage selon l'une quelconque des revendications précédentes, **caractérisé en ce qu'**un filtre de carburant (29) est intercalé dans la conduite de carburant, en particulier dans la branche de conduite (17) entre la pompe de carburant (16) et le moteur à combustion interne (13).

8. Dispositif de pompage selon l'une quelconque des revendications précédentes, **caractérisé en ce qu'**un affichage de niveau (30) et/ou un dispositif de mesure de niveau est associé au réservoir de carburant (15).

9. Dispositif de pompage selon l'une quelconque des revendications précédentes, **caractérisé en ce qu'**il présente un réservoir de remplacement de carburant (21), en particulier une nourrice à carburant.
